# FASCICULE DE BREVET EUROPEEN

(11) **EP 3 339 975 B1**
(45) Date de publication et mention de la délivrance du brevet: **15.05.2019**
(21) Numéro de dépôt: 17208171.3
(22) Date de dépôt: 18.12.2017
(51) Int. Cl.: G04B 19/32, G04B 45/00

(54) **COMPOSANT DE PIÈCE D'HORLOGERIE, PIÈCE D'HORLOGERIE ET PROCÉDÉ DE FABRICATION DE CE COMPOSANT DE PIÈCE D'HORLOGERIE**
UHRENKOMPONENTE, UHR UND HERSTELLUNGSVERFAHREN DIESER UHRENKOMPONENTE
TIMEPIECE COMPONENT, TIMEPIECE AND METHOD OF MANUFACTURING THIS TIMEPIECE COMPONENT

(30) Priorité: 22.12.2016 CH 17102016
(43) Date de publication de la demande: 27.06.2018
(73) Titulaire: Manufacture et fabrique de montres et chronomètres, Ulysse Nardin Le Locle S.A., 2400 Le Locle (CH)
(72) Inventeur: VON GUNTEN, Stéphane, 2035 Corcelles (CH)
(74) Mandataire: BOVARD AG

(56) Documents cités:
- WO-A1-2016/038446
- WO-A2-2014/033151
- CH-A1- 701 885
- CH-A5- 697 210
- US-A1- 2007 287 028

## Description

### Domaine technique de l'invention

La présente invention se rapporte au domaine de l'horlogerie. Plus précisément, elle concerne un composant de pièce d'horlogerie et une pièce d'horlogerie telle qu'une montre. L'invention concerne également un procédé de fabrication de ce composant de pièce d'horlogerie.

### État de la technique

Dans le domaine de l'horlogerie, il est courant d'utiliser du matériau luminescent, que l'on dispose généralement sur l'aiguille des heures et sur celle des minutes, ainsi qu'au niveau des marques de graduation horaire du cadran, afin de permettre une lecture de l'heure dans l'obscurité.

Lorsqu'il fait partie d'une marque de graduation horaire équipant un cadran, le matériau luminescent peut être logé dans un creux délimité par un élément au moins partiellement transparent. Tel est le cas dans les dispositifs que proposent les brevets ou demandes de brevet CH 680 403, CH 640 685, BE 547 252, WO 94/22062 et CH 697 210. La fabrication des marques de graduation horaire proposées dans ces brevets ou demandes de brevet comprennent plusieurs opérations dont le comblement du creux dans l'élément transparent par du matériau luminescent et le raclage du matériau luminescent en excès. CH 697 210, CH 701 885, WO 2014/033151, WO 2016/038446 et US 2007/287028 concernent aussi des éléments lumineux.

La mise en place du matériau luminescent dans le creux peut être imparfaitement réalisée.

En outre, le raclage du matériau luminescent en excès est également une opération qui requiert précision et qui est délicate à réaliser.

A l'issue de l'opération de mise en place du matériau luminescent, il y a donc lieu de prendre garde à ce qu'aucune portion du creux de réception du matériau luminescent dans l'élément transparent ne soit mal remplie. Il y a également lieu de prendre garde à ce qu'il ne demeure pas de bavures de matériau luminescent ou d'autres salissures par le matériau luminescent, en dehors du creux destiné à recevoir ce matériau luminescent.

Par ailleurs, d'autres opérations peuvent s'ajouter à celles exécutées pour mettre en place le matériau luminescent dans l'élément transparent. Par exemple, une opération d'assemblage de l'élément transparent par exemple à un support et/ou une opération d'abrasion peuvent être requises, en plus des opérations exécutées pour mettre en place le matériau luminescent dans l'élément transparent.

### Résumé de l'invention

L'invention a au moins pour but de permettre que l'opération de garnissage d'un support au moins partiellement transparent ou translucide avec un matériau luminescent puisse être plus efficace et propre.

Selon l'invention, ce but est atteint grâce à un composant de pièce d'horlogerie comprenant un élément réalisé en au moins un premier matériau, qui est un matériau non opaque. Le composant de pièce d'horlogerie comprend en outre au moins un deuxième matériau à l'intérieur d'au moins une galerie ménagée dans l'élément de manière à comporter au moins une entrée pour ce deuxième matériau ainsi qu'au moins une sortie d'évacuation, et à être fermée de manière hermétique par le premier matériau de l'élément, sur au moins une partie de sa longueur. Le deuxième matériau est luminescent. La galerie est dépourvue de substance qui, par décomposition radioactive, émet un rayonnement d'excitation des propriétés luminescentes du matériau luminescent.

Lorsque le composant de pièce d'horlogerie est tel que défini ci-dessus, le deuxième matériau, c'est-à-dire le matériau luminescent, peut être mis en place à l'état liquide ou pâteux et il peut l'être d'une manière efficace et propre, par l'entrée de la galerie, tandis que la sortie d'évacuation permet que de l'air ou un autre fluide initialement présent dans cette galerie en sorte pour libérer de la place.

Le composant de pièce d'horlogerie défini ci-dessus peut incorporer une ou plusieurs autres caractéristiques avantageuses, isolément ou en combinaison, en particulier parmi celles précisées ci-après.

Avantageusement, l'élément est une glace tranparente ayant deux surfaces principales opposées et une épaisseur constante ou non entre ces deux surfaces principales opposées. Lorsqu'il en est ainsi, le matériau luminescent peut se trouver à distance des pièces fonctionnelles opaques de la montre, une fois le composant de pièce d'horlogerie en place dans cette montre. En d'autres termes, on dispose alors d'une grande liberté de choix quant au positionnement du matériau luminescent, qui peut être à distance d'éléments visibles à travers la glace et qui peut même être placé de manière à éclairer ces éléments dans l'obscurité. Toujours lorsque l'élément est une glace, un effet visuel particulier peut être obtenu puisque le matériau luminescent paraît comme suspendu dans du matériau transparent et diffuse sa lumière tout autour de lui.

Avantageusement, le deuxième matériau porté par la glace est localisé au niveau d'une ou plusieurs régions.

Avantageusement, chacune des deux surfaces principales opposées de la glace est au moins partiellement dépourvue d'écran opaque, de préférence entièrement ou majoritairement dépourvue d'écran opaque. En outre, le deuxième matériau porté par la glace est localisé au niveau d'une ou plusieurs régions dont l'aire totale telle que vue depuis l'une des deux surfaces principales opposées de la glace est inférieure à la moitié de l'aire moyenne de ces surfaces principales opposées. Lorsque tel est le cas, le matériau luminescent ne masque pas ou que faiblement ce qui se trouve derrière la glace.

Avantageusement, l'élément est d'un seul tenant.

Avantageusement, le deuxième matériau est un matériau phosphorescent.

Avantageusement, le deuxième matériau est un matériau ayant durci à l'intérieur de la galerie.

Avantageusement, la galerie est comblée par le deuxième matériau sur au moins une partie de sa longueur. Lorsqu'il en est ainsi et lorsque le deuxième matériau est un matériau ayant durci à l'intérieur de la galerie, ce deuxième matériau est maintenu en place d'une manière particulièrement robuste.

Avantageusement, le premier matériau est du verre.

Avantageusement, la galerie comporte plusieurs tronçons de courbures différentes, qui se succèdent. Même lorsqu'il en est ainsi, le mise en place du matériau luminescent dans cette galerie ne pose pas de difficultés particulières dans la mesure où le durcissement du matériau luminescent a lieu après cette mise en place.

Avantageusement, le deuxième matériau présent dans la galerie est en contact avec l'atmosphère, en l'absence de fermeture hermétique entre l'atmosphère et ce deuxième matériau présent dans la galerie.

Avantageusement, le diamètre hydraulique moyen de la galerie est compris entre 25 µm et 2500 µm.

L'invention a également pour objet une pièce d'horlogerie comportant un composant de pièce d'horlogerie tel que défini précédemment.

L'invention a encore pour objet un procédé de fabrication d'un composant de pièce d'horlogerie tel que défini précédemment, comprenant des étapes dans lesquelles :
b) on remplit au moins partiellement la galerie de l'élément avec le deuxième matériau, en faisant entrer ce deuxième matériau sous forme liquide ou pâteuse par ladite entrée de la galerie et en laissant la sortie d'évacuation de la galerie ouverte de manière que du fluide, par exemple de l'air, initialement présent dans la galerie puisse sortir de cette galerie par la sortie d'évacuation.

Le procédé défini ci-dessus peut incorporer une ou plusieurs autres caractéristiques avantageuses, isolément ou en combinaison, en particulier parmi celles précisées ci-après.

Avantageusement, l'élément est fait de verre, le procédé de fabrication comprenant une étape qui précède l'étape b) et dans laquelle :
a) on réalise la galerie dans le verre par gravure laser comprenant une altération du verre de l'élément, par un laser, au niveau d'une zone correspondant à la galerie, puis une gravure chimique retirant le verre altéré par le laser.

Avantageusement, le procéde de fabrication comprend une étape qui suit l'étape b) et dans laquelle :
c) on fait ou laisse durcir le deuxième matériau en place dans la galerie.

Avantageusement, dans l'étape b), on aspire le deuxième matériau dans la galerie, depuis la sortie d'évacuation raccordée à une aspiration.

### Description sommaire des dessins

D'autres avantages et caractéristiques ressortiront plus clairement de la description qui va suivre de modes particuliers de réalisation de l'invention donnés à titre d'exemple non limitatifs et représentés aux dessins annexés, parmi lesquels :
- la figure 1 est une vue partielle, en perspective, d'une montre conforme à l'invention,
- la figure 2 est une vue en perspective d'un composant de pièce d'horlogerie qui fait partie de la montre représentée à la figure 1 et qui est selon un premier mode de réalisation de l'invention,
- la figure 3 est une vue de dessus du composant de pièce d'horlogerie représenté à la figure 2,
- la figure 4 est une vue qui est une vue en coupe selon le plan IV de la figure 2 et sur laquelle, parmi une glace du composant de pièce d'horlogerie visible sur cette figure 2 et un cordon de matériau luminescent présent dans une galerie de cette glace, est représenté seulement la glace, c'est-à-dire que cette glace est représentée sans le cordon de matériau luminescent, dans un souci de clarté,
- la figure 5 est une vue schématique, en perspective, et représente une ébauche en verre à partir de laquelle, en mettant en oeuvre un procédé de fabrication conforme à l'invention, on réalise un composant de pièce d'horlogerie selon un deuxième mode de réalisation de l'invention,
- la figure 6 est une vue analogue à la figure 5 et représente une glace de pièce d'horlogerie qui a été réalisée à partir de l'ébauche visible sur cette figure 5, au cours du procédé de fabrication conforme à l'invention,
- la figure 7 est une vue également analogue à la figure 5 et illustre une étape qui fait partie du procédé de fabrication conforme à l'invention et qu'on effectue sur la glace de pièce d'horlogerie de la figure 6, après que cette glace de pièce d'horlogerie a été réalisée à partir de l'ébauche visible à la figure 5,
- la figure 8 est une vue qui est analogue aux figures 5 à 7 et sur laquelle le composant de pièce d'horlogerie selon le deuxième mode de réalisation de l'invention est achevé.

### Description de modes de réalisations préférés de l'invention

La figure 1 représente une pièce d'horlogerie qui est conforme à l'invention et qui est plus précisément une montre 1. Pour l'affichage de l'heure qu'il est, cette montre 1 comporte une aiguille des heures 2 et une aiguille des minutes 3, dont un châssis 5 porte une partie d'un mouvement d'horlogerie mécanique 4 effectuant le comptage du temps et déplaçant les aiguilles 2 et 3 à la vitesse requise.

Au lieu que l'aiguille des minutes 3 en porte une partie, le mouvement d'horlogerie 4 peut être entièrement porté par une platine fixe, sans sortir du cadre de l'invention. De plus, il peut s'agir d'un mouvement d'horlogerie de tout type, par exemple d'un mouvement électronique, l'invention n'étant pas limitée au cas où le mouvement d'horlogerie 4 est un mouvement mécanique.

Le châssis 5 de l'aiguille des minutes 3 délimite une ouverture traversante et porte un composant de pièce d'horlogerie 10, qui ferme cette ouverture traversante et qui est plus précisément un composant de montre dans le premier mode de réalisation.

Le composant de pièce d'horlogerie 10 est selon un premier mode de réalisation de l'invention. Il est représenté seul aux figures 2 et 3. Il comporte une glace 11, qui est un élément d'un seul tenant réalisé en un premier matériau. Dans l'exemple représenté, ce premier matériau est du verre. Toutefois, ce pourrait être un autre matériau transparent ou translucide.

Pour sa fixation au châssis 5 ou à un autre support, la glace 11 comprend deux ailettes latérales 12, dont chacune est percée de deux trous 13 pour le passage d'organes d'immobilisation non représentés tels que des vis ou des goupilles. Entre les ailettes latérales 12, la glace 11 possède deux surfaces principales opposées, qui sont une surface principale avant 14 et une surface principale arrière 15.

Dans la présente description et le cas échéant dans les revendications annexées, les termes « avant » et « arrière », ainsi que les termes analogues, considèrent la glace 11 en place dans une montre et se réfèrent à la position de cette glace 11 vis-à-vis d'un observateur regardant, par transparence, ce qui se trouve derrière la glace 11.

La glace 11 a une épaisseur **e** entre les surfaces principales 14 et 15. Dans l'exemple représenté, cette épaisseur **e** est constante. Il peut toutefois en être autrement sans sortir du cadre de l'invention.

Dans la présente description et dans les revendications annexées, on donne au terme « glace » son sens général, qui englobe le sens particulier que ce terme a dans le domaine de l'horlogerie. Au sens où on l'entend dans le domaine de l'horlogerie, le terme « glace » désigne l'élément transparent qui est fixé au boîtier d'une montre ou d'une horloge de manière à fermer ce boîtier au niveau de sa face avant et à travers lequel peut être lue l'heure indiquée par la montre ou la pendule. La glace mentionnée dans la présente description et dans les revendications annexées peut être une glace au sens où on l'entend dans le domaine de l'horlogerie. La glace mentionnée dans la présente description et dans les revendications annexées peut également ne pas correspondre au sens qu'on lui donne dans le domaine de l'horlogerie. Par exemple, la glace 11 du premier mode de réalisation n'est pas destinée à être fixée au boîtier d'une montre de manière à fermer ce boîtier au niveau de sa face avant. La glace 11 du premier mode de réalisation n'est en effet pas destinée à permettre une lecture, à travers elle, de l'heure indiquée par la montre 1.

La figure 4 est une vue en coupe où seule la glace 11 est représentée et où le matériau luminescent 23 est omis dans un souci de clarté. Ainsi qu'on peut bien le voir sur cette figure 4, une galerie 18 intérieure est ménagée dans la glace 11, de manière à s'étendre selon une ligne **ℓ**, entre les surfaces principales opposées 14 et 15.

La galerie 18 comporte une entrée 19 et une sortie d'évacuation 20, entre lesquelles elle est fermée latéralement de manière hermétique par le verre de la glace 11. En effet, l'entrée 19 et la sortie d'évacuation 20 sont les seuls deux passages par où la galerie 18 communique avec l'extérieur. Dans l'exemple représenté, l'entrée 19 débouche au niveau d'un bord de la glace 11, tandis que la sortie d'évacuation 20 débouche au niveau de la face principale arrière 15. Il pourrait toutefois en être autrement.

La ligne **ℓ** peut former tout type de motifs. Elle peut même s'étendre selon les trois dimensions de l'espace, c'est-à-dire ne pas rester dans un plan. Dans l'exemple représenté, la ligne **ℓ** s'étend dans un plan et longe globalement le bord de la glace 11. De ce fait, la galerie 18 comprend plusieurs tronçons, dont des tronçons rectilignes et des tronçons courbes pouvant former des coudes, comme c'est le cas dans l'exemple représenté. La ligne **ℓ** possède donc plusieurs courbures différentes sur sa longueur.

Sauf au niveau de son entrée 19 et de sa sortie d'évacuation 20, la galerie 18 possède un diamètre D constant. Ce diamètre D pourrait ne pas être constant sur la longueur de la galerie 18. En outre, la galerie 18 pourrait ne pas avoir une section circulaire. Le diamètre hydraulique Dₕ est défini par la relation suivante : Dₕ = 4 A / P, où A est l'aire de la section de passage de la galerie et P est le périmètre de cette section. Le diamètre hydraulique constitue donc une notion pouvant être utilisée quelle que soit la forme de la section droite de la galerie 18. Il est égal au diamètre réel de la galerie 18 lorsque la section droite de celle-ci est circulaire. Le diamètre hydraulique moyen de la galerie 18 est avantageusement compris entre 25 µm et 2500 µm, et de préférence compris entre 300 µm et 450 µm. Dans l'exemple représenté, le diamètre hydraulique moyen de la galerie 18 est égal à son diamètre réel, qui est égal à 375 µm.

Outre la glace 11, le composant de pièce d'horlogerie 10 comporte un cordon 22 intérieur, fait d'un deuxième matériau durci dans la galerie 18, ainsi qu'on peut le voir aux figures 2 et 3. Ce deuxième matériau, c'est-à-dire le matériau du cordon 22, est luminescent. Par exemple, il peut s'agir du matériau luminescent commercialisé sous la marque commerciale Super-LumiNova (marque déposée), par la société Superluminova. Le matériau luminescent 23 du cordon 22 remplit et comble la galerie 18 sur tout ou partie de sa longueur, à partir de l'entrée 19.

Le composant de pièce d'horlogerie 10 est fabriqué en mettant en oeuvre un procédé de fabrication conforme à l'invention. Ce procédé de fabrication va maintenant être décrit en se référant aux figures 5 à 8 et dans le cas où il est utilisé pour fabriquer un composant de pièce d'horlogerie selon un deuxième mode de réalisation de l'invention.

Une ébauche 30 d'un seul tenant, faite de verre, est représentée seule à la figure 5. Un élément de verre, tel que la glace 111 représenté seul à la figure 6, est réalisé par enlèvement de matière, dans cette ébauche 30.

L'enlèvement de matière pour obtenir la glace 111 à partir de l'ébauche 30 est réalisé par une gravure laser, au moyen de laquelle on ménage une galerie intérieure 118 analogue à la galerie 18 et on façonne la surface extérieure de la glace 111. De manière connue en soi, la gravure laser comprend une altération du verre par un laser, puis une gravure chimique par laquelle est retiré le verre ayant été altéré à l'aide du laser. Toujours de manière connue, on transforme le faisceau de rayons parallèles du laser en un faisceau convergent de manière à obtenir une zone de convergence où l'énergie du laser est concentrée. A la zone de convergence du laser, on fait parcourir la région où l'on veut altérer le verre de manière qu'il soit ensuite retiré par la gravure chimique.

Sur la figure 6, la glace 111 a été réalisée à la forme voulue, par gravure laser. Elle possède une face principale avant 114 et une face principale arrière 115. La galerie 118 comporte une entrée 119 et une sortie d'évacuation 120 qui la mettent en communication avec l'extérieur. La galerie 118 est ménagée de manière à être fermée de manière hermétique par le verre de la glace 111 sur au moins une partie de sa longueur à partir de son entrée 119.

L'étape qui suit la gravure laser grâce à laquelle la glace 111 a été mise à la forme voulue est illustrée à la figure 7. Dans cette étape, du matériau luminescent 123 à l'état liquide ou pâteux, tel que celui commercialisé sous la dénommination commerciale Super-LumiNova, est introduit dans la galerie 118, par l'entrée 119. Lors de cela, de l'air atmosphérique, ou n'importe quel autre fluide initialement présent dans la galerie 118 et laissant place au matériau luminescent 123, s'échappe de cette galerie 118 par la sortie d'évacuation 120.

Dans l'exemple représenté, le matériau luminescent est plus précisément aspiré à partir de la sortie d'évacuation 120. Pour ce faire, la sortie d'évacuation 120 est raccordée à une enceinte 150 mise en dépression au moyen d'une pompe à vide 151. L'entrée 122 est raccordée à une réserve 152 de matériau luminescent 123. Toujours sur la figure 7, la flèche P symbolise la progression du front de matériau luminescent 123 dans la galerie 118, à l'écart de l'entrée 119 et vers la sortie d'évacuation 120.

Une fois que la galerie 118 a été comblée par du matériau luminescent 123 sur tout ou partie de sa longueur à partir de l'entrée 119, on fait ou on laisse durcir ce matériau luminescent 123 présent dans la galerie 118. Après cela, un composant de pièce d'horlogerie 110 selon un deuxième mode de réalisation de l'invention est achevé et comporte la glace 111 et un cordon 122 de matériau luminescent 123 durci dans la galerie 118. Le composant de pièce d'horlogerie 110 est alors tel qu'illustré à la figure 8. Son entrée 119 et sa sortie d'évacuation 120 peuvent ne pas être obturées de manière hermétique et le matériau luminescent 123 durci dans la galerie 118 peut alors être en contact avec l'air atmosphérique, ce qui est le cas dans le composant de pièce d'horlogerie 110 comme dans le composant de pièce d'horlogerie 10.

En particulier, aucune des galeries 18 et 118 ne renferme de gaz radioactif, tel que du tritium, ou une autre substance qui, par décomposition radioactive, émetrait un rayonnement excitant le matériau luminescent 123 de manière à lui faire émettre de la lumière par luminescence. Dès lors, aucune fermeture hermétique entre l'atmosphère et le matériau luminescent 23 ou 123 n'est nécessaire et les entrées 19 et 119 comme les sorties d'évacuation 20 et 120 peuvent ne pas être obturées hermétiquement. Par exemple, les matériaux luminescents 23 et 123 peuvent être plus précisément des matériaux phosphorescents et émettre un rayonnement visible dans l'obscurité après avoir été exposés à la lumière du jour ou bien à une lumière artificielle.

L'invention ne se limite pas aux modes de réalisation décrits précédemment. En particulier, le matériau luminescent 23 ou 123 peut être injecté dans la galerie 18 ou 118, par l'entrée 19 ou 119, au lieu d'être aspiré depuis la sortie d'évacuation 20 ou 120.

Par ailleurs, la galerie 18 ou 118 peut comprendre plusieurs branches, par exemple plusieurs branches disposées en étoile ou de manière à former une croix. En outre, la galerie 18 ou 118 peut déboucher en plus de deux endroits, au lieu de ne déboucher qu'au niveau d'une seule entrée et au niveau d'une seule sortie. Tel peut notamment être le cas lorsque la galerie 18 ou 118 comporte plusieurs branches disposées en étoile ou de manière à former une croix. De plus, toujours sans sortir du cadre de l'invention, le composant de pièce d'horlogerie peut comporter plusieurs galeries indépendantes remplies de matériau luminescent. Egalement, plusieurs matériaux luminescents différents, par exemple un matériau fluorescent et un matériau phosphorescent, peuvent être présents dans un composant de pièce d'horlogerie conforme à l'invention. Lorsque tel est le cas, ces matériaux luminescents différents peuvent se trouver dans la ou les mêmes galeries, par exemple à la suite les uns des autres, avec ou sans contact entre eux, ou chacun dans l'une de plusieurs galeries indépendantes entre elles.

Par ailleurs, le matériau luminescent 23 ou 123 peut être non durci dans la galerie 18 ou 118 et, par exemple, y être retenu moyennant une fermeture hermétique des entrée(s) et sortie(s) de cette galerie 18 ou 118. Par exemple, le matériau luminescent 23 ou 123 peut être liquide ou pâteux dans la galerie 18 ou 118, sans sortir du cadre de l'invention.

Par ailleurs, le composant de pièce d'horlogerie 10 et 110 peut constituer la glace d'une montre, c'est-à-dire la glace qui est fixée au boîtier de la montre et à travers laquelle l'heure indiquée par cette montre peut être lue. Lorsque c'est le cas, au moins une galerie 18 ou 118 peut former un index ou un chiffre de graduation horaire, un tel index ou un tel chiffre de graduation horaire étant normalement présent sur le cadran de montre.

Par ailleurs, l'élément en un premier matériau est une glace 11 ou 111 dans les deux modes de réalisation de l'invention proposés précédemment. Toujours dans le cadre de l'invention, cet élément peut toutefois présenter une forme autre que celle d'une glace.

## Revendications

1. Composant de pièce d'horlogerie, comprenant un élément (11 ; 111) réalisé en au moins un premier matériau, qui est un matériau non opaque, **caractérisé en ce qu'**il comprend au moins un deuxième matériau (23 ; 123) à l'intérieur d'au moins une galerie (18 ; 118) ménagée dans l'élément (11 ; 111) de manière à comporter au moins une entrée (19 ; 119) pour ce deuxième matériau (23 ; 123) ainsi qu'au moins une sortie d'évacuation (20 ; 120), et à être fermée de manière hermétique par le premier matériau de l'élément (11 ; 111) sur au moins une partie de sa longueur, le deuxième matériau (23 ; 123) étant luminescent, la galerie (18 ; 118) étant dépourvue de substance qui, par décomposition radioactive, émet un rayonnement d'excitation des propriétés luminescentes du matériau luminescent (23 ; 123).

2. Composant de pièce d'horlogerie selon la revendication 1, **caractérisé en ce que** l'élément est une glace (11 ; 111) transparente ayant deux surfaces principales opposées (14, 15 ; 114, 115) et une épaisseur (e) constante ou non entre ces deux surfaces principales opposées (14, 15 ; 114, 115).

3. Composant de pièce d'horlogerie selon la revendication 2, **caractérisé en ce que** le deuxième matériau (23 ; 123) porté par la glace (11 ; 111) est localisé au niveau d'une ou plusieurs régions.

4. Composant de pièce d'horlogerie selon la revendication 2, **caractérisé en ce que** chacune des deux surfaces principales opposées (14, 15 ; 114, 115) de la glace (11 ; 111) est au moins partiellement dépourvue d'écran opaque, le deuxième matériau (23 ; 123) porté par la glace (11 ; 111) étant localisé au niveau d'une ou plusieurs régions dont l'aire totale telle que vue depuis l'une des deux surfaces principales opposées (14, 15 ; 114, 115) de la glace (11 ; 111) est inférieure à la moitié de l'aire moyenne de ces surfaces principales opposées (14, 15 ; 114, 115).

5. Composant de pièce d'horlogerie selon l'une au moins des revendications précédentes, **caractérisé en ce que** l'élément (11 ; 111) est d'un seul tenant.

6. Composant de pièce d'horlogerie selon l'une au moins des revendications précédentes, **caractérisé en ce que** le deuxième matériau est un matériau phosphorescent (23 ; 123).

7. Composant de pièce d'horlogerie selon l'une au moins des revendications précédentes, **caractérisé en ce que** le deuxième matériau (23 ; 123) est un matériau ayant durci à l'intérieur de la galerie (18 ; 118).

8. Composant de pièce d'horlogerie selon l'une au moins des revendications précédentes, **caractérisé en ce que** la galerie (18 ; 118) est comblée par le deuxième matériau (23 ; 123) sur au moins une partie de sa longueur.

9. Composant de pièce d'horlogerie selon l'une au moins des revendications précédentes, **caractérisé en ce que** le premier matériau est du verre.

10. Composant de pièce d'horlogerie selon l'une au moins des revendications précédentes, **caractérisé en ce que** la galerie (18 ; 118) comporte plusieurs tronçons de courbures différentes, qui se succèdent.

11. Composant de pièce d'horlogerie selon l'une au moins des revendications précédentes, **caractérisé en ce que** le deuxième matériau (23 ; 123) présent dans la galerie (18 ; 118) est en contact avec l'atmosphère, en l'absence de fermeture hermétique entre l'atmosphère et ce deuxième matériau (23 ; 123) présent dans la galerie (18 ; 118).

12. Composant de pièce d'horlogerie selon l'une au moins des revendications précédentes, **caractérisé en ce que** le diamètre hydraulique moyen de la galerie (18 ; 118) est compris entre 25 µm et 2500 µm.

13. Pièce d'horlogerie, **caractérisée en ce qu'**elle comporte un composant de pièce d'horlogerie (10 ; 110) selon l'une au moins des revendications précédentes.

14. Procédé de fabrication d'un composant de pièce d'horlogerie (10 ; 110) selon l'une au moins des revendications 1 à 12, comprenant au moins l'étape dans laquelle :
b) on remplit au moins partiellement la galerie (18 ; 118) de l'élément (11 ; 111) avec le deuxième matériau (23 ; 123), en faisant entrer ce deuxième matériau (23 ; 123) sous forme liquide ou pâteuse par ladite entrée (19 ; 119) de la galerie (18 ; 118) et en laissant la sortie d'évacuation (20 ; 120) de la galerie ouverte de manière que du fluide, par exemple de l'air, initialement présent dans la galerie (18 ; 118) puisse sortir de cette galerie par la sortie d'évacuation (20 ; 120).

15. Procédé de fabrication selon la revendication 14, dans lequel l'élément (11 ; 111) est fait de verre, le procédé de fabrication comprenant une étape qui précède l'étape b) et dans laquelle :
a) on réalise la galerie (18 ; 118) dans le verre par gravure laser comprenant une altération du verre de l'élément (11 ; 111), par un laser, au niveau d'une zone correspondant à la galerie, puis une gravure chimique retirant le verre altéré par le laser.

16. Procédé de fabrication selon l'une au moins des revendications 14 et 15, comprenant une étape qui suit l'étape b) et dans laquelle :
c) on fait ou laisse durcir le deuxième matériau (23 ; 123) en place dans la galerie (18 ; 118).

17. Procédé de fabrication selon l'une au moins des revendications 14 à 16, dans l'étape b) duquel on aspire le deuxième matériau (23 ; 123) dans la galerie (18 ; 118), depuis la sortie d'évacuation (20 ; 120) raccordée à une aspiration (150, 151).

## Patentansprüche

1. Uhrenkomponente, umfassend ein Element (11; 111), gefertigt aus mindestens einem ersten Material, welches ein nicht opakes Material ist, **dadurch gekennzeichnet, dass** es mindestens ein zweites Material (23; 123) innerhalb zumindest einer Galerie (18; 118) aufweist, welche in dem Element (11; 111) so ausgebildet ist, dass mindestens ein Eingang (19; 119) für das zweite Material (23; 123) sowie mindestens ein Abgabeöffnung (20; 120) umfasst sind, und mittels des ersten Materials des Elements (11; 111) zumindest über einen Teil seiner Länge hermetisch abgedichtet ist, wobei das zweite Material (23; 123) lumineszent ist, und die Galerie (18; 118) frei von jeder Substanz ist, welche, durch radioaktiven Zerfall, Strahlung zum Anregen der lumineszenten Eigenschaften des lumineszenten Materials (23; 123) emittiert.

2. Uhrenkomponente nach Anspruch 1, **dadurch gekennzeichnet, dass** das Element ein transparentes Glas (11; 111) ist, welches zwei gegenüberliegende Hauptflächen (14, 15; 114, 115) und eine konstante oder nicht konstante Dicke (e) zwischen den beiden gegenüberliegenden Hauptflächen (14, 15; 114, 115) aufweist.

3. Uhrenkomponente nach Anspruch 2, **dadurch gekennzeichnet, dass** das von dem Glas (11; 111) getragene zweite Material (23; 123) an einem oder mehreren Bereichen angeordnet ist.

4. Uhrenkomponente nach Anspruch 2, **dadurch gekennzeichnet, dass** jede der zwei gegenüberliegenden Hauptflächen (14, 15; 114, 115) des Glases (11; 111) zumindest teilweise frei von jedem opaken Schirm ist, wobei das von dem Glas (11; 111) getragene zweite Material (23; 123) an einem oder mehreren Bereichen angeordnet ist, wessen Gesamtfläche von einer der zwei gegenüberliegenden Hauptflächen (14, 15; 114, 115) des Glases (11; 111) gesehen, weniger als die Hälfte der mittleren Fläche der zwei gegenüberliegenden Hauptflächen (14, 15; 114, 115) ist.

5. Uhrenkomponente nach einem der vorhergehenden Ansprüche, **dadurch gekennzeichnet, dass** das Element (11; 111) ein einteiliges Element ist.

6. Uhrenkomponente nach einem der vorhergehenden Ansprüche, **dadurch gekennzeichnet, dass** das zweite Material ein phosphoreszierendes Material (23; 123) ist.

7. Uhrenkomponente nach einem der vorhergehenden Ansprüche, **dadurch gekennzeichnet, dass** das zweite Material (23; 123) ein Material ist, welches innerhalb der Galerie (18; 118) ausgehärtet ist.

8. Uhrenkomponente nach einem der vorhergehenden Ansprüche, **dadurch gekennzeichnet, dass** die Galerie (18; 118) mit dem zweiten Material (23; 123) über mindestens einen Teil seiner Länge gefüllt ist.

9. Uhrenkomponente nach einem der vorhergehenden Ansprüche, **dadurch gekennzeichnet, dass** das erste Material Glas ist.

10. Uhrenkomponente nach einem der vorhergehenden Ansprüche, **dadurch gekennzeichnet, dass** die Galerie (18; 118) eine Vielzahl von aufeinander folgenden Abschnitten mit unterschiedlicher Krümmung umfasst.

11. Uhrenkomponente nach einem der vorhergehenden Ansprüche, **dadurch gekennzeichnet, dass** bei der Abwesenheit von hermetischer Abdichtung zwischen der Umgebung und dem in der Galerie (18; 118) vorhandenen zweiten Material (23; 123) das in der Galerie (18, 118) vorhandene zweite Material (23; 123) in Kontakt mit der Umgebung ist.

12. Uhrenkomponente nach einem der vorhergehenden Ansprüche, **dadurch gekennzeichnet, dass** der mittlere hydraulische Durchmesser der Galerie (18; 118) zwischen 25 µm und 2500 µm liegt.

13. Uhr, **dadurch gekennzeichnet, dass** sie eine Uhrenkomponente (10; 110) nach einem der vorhergehenden Ansprüche umfasst.

14. Herstellungsverfahren einer Uhrenkomponente (10; 110) nach einem der vorhergehenden Ansprüche 1 bis 12, umfassend mindestens den Schritt, in welchem:
b) zumindest teilweise die Galerie (18; 118) des Elements (11; 111) mit dem zweiten Material (23; 123) gefüllt wird, wobei das zweite Material (23; 123) in flüssiger oder pastöser Form durch den Eingang (19; 119) der Galerie (18; 118) zugeführt wird und durch die Abgabeöffnung (20; 120) der Galerie offen austritt, so dass beispielsweise Luft, welche anfänglich in der Galerie (18; 118) vorhanden ist, aus der Galerie über die Abgabeöffnung (20; 120) austreten kann.

15. Herstellungsverfahren nach Anspruch 14, wobei das Element (11; 111) aus Glas gefertigt ist, wobei das Herstellungsverfahren einen Schritt umfasst, welcher Schritt b) vorausgeht, und in welchem:
a) die Galerie (18; 118) in dem Glas mittels Lasergravur erzeugt wird, umfassend Veränderung des Glases des Elements (11; 111) durch einen Laser in einer Zone, welche der Galerie entspricht, und dann ein chemisches Ätzen zum Entfernen des durch den Laser veränderten Glases.

16. Herstellungsverfahren nach einem der Ansprüche 14 und 15, umfassend einen Schritt, welcher auf Schritt b) folgt, und in welchem:
c) das zweite Material in der Galerie (18; 118) vor Ort aushärtet oder ausgehärtet wird.

17. Herstellungsverfahren nach einem der Ansprüche 14 bis 16, wobei in Schritt b) das zweite Material (23; 123) in die Galerie (18, 118) mittels einer mit der Abgabeöffnung (20; 120) verbundenen Saugvorrichtung (150, 151) gesaugt wird.

## Claims

1. Timepiece component, comprising an element (11 ; 111) made of at least a first material, which is a non-opaque material, **characterized in that** it comprises at least a second material (23 ; 123) inside at least one gallery (18 ; 118) formed in the element (11 ; 111) so as to comprise at least one entrance (19 ; 119) for this second material (23 ; 123) as well as at least one discharge outlet (20 ; 120), and to be hermetically sealed by the first material of the element (11 ; 111) over at least a part of its length, the second material (23 ; 123) being luminescent, the gallery (18 ; 118) being devoid of any substance which, by radioactive decomposition, emits radiation for exciting the luminescent properties of the luminescent material (23 ; 123).

2. Timepiece component according to claim 1, **characterized in that** the element is a transparent glass (11 ; 111) having two opposite main surfaces (14, 15 ; 114 ; 115) and a constant or non-constant thickness (e) between these two opposite main surfaces (14, 15 ; 114, 115).

3. Timepiece component according to claim 2, **characterized in that** the second material (23 ; 123) borne by the glass (11 ; 111) is located at one or more regions.

4. Timepiece component according to claim 2, **characterized in that** each of the two opposite main surfaces (14, 15 ; 114, 115) of the glass (11 ; 111) is at least partially devoid of any opaque screen, the second material (23 ; 123) borne by the glass (11 ; 111) being located at one or more regions whose total area as seen from one of the two opposite main surfaces (14, 15 ; 114, 115) of the glass (11 ; 111) is less than half of the average area of these two opposite main surfaces (14, 15 ; 114, 115).

5. Timepiece component according to at least one of the preceding claims, **characterized in that** the element (11 ; 111) is a one-piece element.

6. Timepiece component according to at least one of the preceding claims, **characterized in that** the second material is a phosphorescent material (23 ; 123).

7. Timepiece component according to at least one of the preceding claims, **characterized in that** the second material (23 ; 123) is a material having hardened inside the gallery (18 ; 118).

8. Timepiece component according to at least one of the preceding claims, **characterized in that** the gallery (18 ; 118) is filled by the second material (23 ; 123) over at least part of its length.

9. Timepiece component according to at least one of the preceding claims, **characterized in that** the first material is of glass.

10. Timepiece component according to at least one of the preceding claims, **characterized in that** the gallery (18 ; 118) comprises a plurality of successive sections of different curvatures.

11. Timepiece component according to at least one of the preceding claims, **characterized in that** the second material (23 ; 123) present in the gallery (18 ; 118) is in contact with the atmosphere, in the absence of hermetic sealing between the atmosphere and this second material (23 ; 123) present in the gallery (18 ; 118).

12. Timepiece component according to at least one of the preceding claims, **characterized in that** the average hydraulic diameter of the gallery (18 ; 118) ranges between 25 µm and 2500 µm.

13. Timepiece, **characterized in that** it comprises a timepiece component (10 ; 110) according to at least one of the preceding claims.

14. Method of manufacturing a timepiece component (10 ; 110) according to at least one of the claims 1 to 12, comprising at least the step in which :
b) one fills at least partially the gallery (18 ; 118) of the element (11 ; 111) with the second material (23 ; 123), by making this second material (23 ; 123) enter in liquid or paste form through the said entrance (19 ; 119) of the gallery (18 ; 118) and by leaving the discharge outlet (20 ; 120) of the gallery open in such a way that fluid, for example air, initially present in the gallery (18 ; 118), can exit from this gallery through the discharge outlet (20 ; 120).

15. Manufacturing method according to claim 14, wherein the element (11 ; 111) is made of glass, the manufacturing method comprising a step which precedes step b) and in which :
a) one creates the gallery (18 ; 118) in the glass by means of laser engraving, including alteration of the glass of the element (11 ; 111), by a laser, at a zone corresponding to the gallery, then a chemical etching removing the glass altered by the laser.

16. Manufacturing method according to at least one of the claims 14 and 15, comprising a step which follows step b) and in which :
c) one hardens, or allows to harden, in place the second material (23 ; 123) in the gallery (18 ; 118).

17. Manufacturing method according to at least one of the claims 14 to 16, in step b) of which one suctions the second material (23 ; 123) in the gallery (18 ; 118), from the discharge outlet (20 ; 120) connected to a suction device (150, 151).
